# FASCICULE DE BREVET EUROPEEN

(11) **EP 1 149 973 B1**
(45) Date de publication et mention de la délivrance du brevet: **10.12.2003**
(21) Numéro de dépôt: 01430016.4
(22) Date de dépôt: 26.04.2001
(51) Int. Cl.: E05C 7/06

(54) **Dispositif de verrouillage pour vantaux de porte à deux battants**
Verschlussvorrichtung für eine zweiflügelige Tür
Locking device for door with double wings

(30) Priorité: 27.04.2000 FR 0005388
(43) Date de publication de la demande: 31.10.2001
(73) Titulaire: Chaudronnerie Métallerie Méditerranéenne, CMM S.a.r.l., 83190 Ollioules (FR)
(72) Inventeur: Morana, Joseph, 83200 Toulon (FR)
(74) Mandataire: Marek, Pierre

(56) Documents cités:
- DE-C- 96 933
- FR-A- 2 384 929
- FR-A- 2 456 197
- FR-A- 2 609 091
- FR-A- 2 624 183

## Description

La présente invention concerne un dispositif de verrouillage pour vantaux de portails ou de portes à deux battants.

Qu'il s'agisse de portes à deux battants installées dans l'ouverture d'entrée de locaux ou de portails à deux vantaux installés entre deux piliers délimitant l'ouverture d'entrée d'une clôture, le vantail qui s'ouvre en second de ces portes ou portails est généralement équipé d'un verrou, au moins en partie basse. Ce verrou, qu'ils soit de type "à boite" ou "à baïonnette" comprend une tige méplate ou demi-ronde disposée verticalement, avec une aptitude de translation axiale, et dont l'une des extrémités est munie d'une poignée ou bouton de manoeuvre. L'extrémité opposée de cette tige est destinée à s'engager dans une gâche installée dans le seuil de l'ouverture pour condamner le vantail muni du verrou.

Ce type de verrou présente au moins deux sortes d'inconvénients :
- des inconvénients dans l'utilisation : la manoeuvre de la tige s'effectue dans une position penchée ou courbée inconfortable, la traction de cette tige nécessite un effort plus ou moins important suivant qu'elle se trouve ou non coincée dans la gâche, tandis que son enfoncement dans ladite gâche qui nécessite l'alignement des axes de la tige et de la gâche, n'est pas toujours obtenu au premier essai ;
- des inconvénients dans l'efficacité de la fermeture : lorsque le portail ou la porte est à claire-voie, il est possible de soulever la tige à partir de l'extérieur et d'ouvrir le portail ou la porte en repoussant ou en tirant simultanément les deux vantaux.

Pour pallier à ces inconvénients, il est proposé, selon le document FR-A-2.624.183, un dispositif de verrouillage pour vantaux de porte à deux battants, comprenant un loquet basculant solidaire d'un axe vertical de pivotement, comportant une première partie rectiligne rigidement solidaire de l'axe vertical de basculement et une deuxième partie formant un angle droit avec ladite deuxième partie, cette deuxième partie constituant un organe de blocage qui, dans la position de verrouillage, se place devant le bord inférieur de l'un des vantaux et s'oppose au pivotement d'ouverture de celui-ci.

La présente invention a notamment pour but de remédier à ces inconvénients, de manière alternative.

Selon l'invention, cet objectif est atteint grâce à un dispositif de verrouillage comprenant un loquet basculant solidaire d'un axe vertical de pivotement, ce loquet basculant comprenant une première partie rectiligne rigidement solidaire de l'axe vertical de basculement et une deuxième partie formant un angle droit avec ladite première partie, ce dispositif de verrouillage étant remarquable en ce que ledit axe vertical de pivotement est logé dans une lumière que présente un coffre ou bloc destiné à être installé fixement dans le seuil d'une ouverture et comportant une face avant plane pour l'appui du bord inférieur des vantaux d'une porte, et en ce que la lumière dans laquelle est logé avec une aptitude de déplacement, l'axe vertical de pivotement du loquet basculant, a une forme oblongue et une orientation oblique par rapport à ladite face avant plane du bloc ou coffre.

Selon une disposition particulière de l'invention, le loquet basculant comporte un talon rigidement solidaire de l'axe de pivotement dudit loquet et formant un angle, de préférence de 90° par rapport à la première partie de ce dernier.

Grâce au dispositif de verrouillage comportant les dispositions caractéristiques susmentionnées, il est possible d'ouvrir le second vantail du portail, après ouverture de l'ouvrant, sans aucune manoeuvre, le pivotement dudit second vantail assurant l'effacement automatique du loquet basculant. D'autre part, la condamnation du second vantail se trouve automatiquement assurée lors de la fermeture de l'ouvrant ; en effet, dans un premier temps, la fermeture du second ventail assure un pré-positionnement du loquet qui est ensuite basculé en position de verrouillage sous la poussée de l'ouvrant.

Le dispositif de verrouillage selon l'invention procure une meilleure sécurité de la fermeture. En effet, il est impossible de déplacer le loquet, sans l'ouverture préalable de l'ouvrant. Autrement dit, on ne peut déverrouiller le dispositif et ouvrir le portail ou la porte en poussant ou en tirant simultanément les deux vantaux, si la ou les serrures n'a pas ou n'ont pas été ouverte(s).

Un autre avantage de ce dispositif est qu'il ne nécessite aucune intervention (soudure, perçage, ...) sur les vantaux de la porte. En outre, en cas de mise hors d'usage, il peut être facilement remplacé, sans avoir obligatoirement recours à un spécialiste.

Les buts, caractéristiques et avantages ci-dessus et d'autres encore, ressortiront mieux de la description qui suit et des dessins annexés dans lesquels:
La figure 1 est une vue en plan du dispositif de verrouillage de l'invention.
La figure 2 est une vue de face de ce dispositif.
La figure 3 est une vue en coupe suivant la ligne 3-3 de la figure 2.
La figure 4 est une vue en plan du loquet basculant de ce dispositif.
La figure 5 est une vue de côté de la figure 4.
Les figures 6 à 10 sont des vues partielles, en plan, illustrant le fonctionnement du dispositif de l'invention, lors de différentes phases d'ouverture et de fermeture des vantaux d'un portail.

On se reporte auxdits dessins pour décrire un mode d'exécution avantageux, quoique non limitatif, du dispositif de verrouillage selon l'invention.

Dans la suite du présent exposé, et dans les revendications, le terme "porte" sera utilisé pour désigner aussi bien une porte à deux battants équipant l'entrée d'un local, qu'un portail à deux vantaux installé dans l'ouverture d'entrée d'une clôture.

Ce dispositif comprend un coffre ou boîtier 1 qui peut être fixé sur une semelle 2 agencée ou conformée pour permettre son installation, à demeure, à l'aide de tous moyens et procédés de fixation appropriés, dans le seuil d'une ouverture équipée d'une porte à deux vantaux.

Ce coffre présente une face avant plane 3 destinée à l'appui du bord inférieur des vantaux de la porte, dans la positon de fermeture de celle-ci.

Dans le coffre 1, est implanté un loquet basculant 4 rigidement solidaire d'un axe 5 logé, verticalement, dans ledit coffre. Cet axe vertical est monté avec une aptitude de translation latérale, par l'intermédiaire de ses extrémités, dans des lumières 6 que présentent, en correspondance, les parois horizontales supérieure 7 et inférieure 8, respectivement, du coffre 1.

Les lumières oblongues 6 ont une orientation oblique par rapport à la face verticale avant 3 du coffre 1. Le grand axe de ces lumières forme, de préférence, un angle α de 45° avec le plan dans lequel est comprise ladite face avant 3.

De manière avantageuse, le loquet basculant 4 est constitué par un robuste fer plat plié, d'une largeur de quelques centimètres, par exemple de l'ordre de 3 cm. Il comporte une première partie rectiligne 4a rigidement solidaire, par exemple par soudure, de l'axe 5, une deuxième partie 4b formant un angle droit avec ladite première partie 4a, et, de préférence, une troisième partie 4c formant un angle, par exemple de l'ordre de 90°, avec ladite deuxième partie 4b. La première partie 4a et la troisième partie 4c sont ainsi disposées dans des plans parallèles ou sensiblement parallèles.

La première partie 4a est destinée à s'insérer entre les chants des deux vantaux, la deuxième partie 4b a pour fonction de retenir le deuxième vantail, et la troisième partie 4c qui n'est pas indispensable au fonctionnement du dispositif, est destinée à faciliter la manoeuvre du loquet, à l'aide du pied, en cas de besoin.

La première partie 4a et la deuxième partie 4b sont avantageusement raccordées, extérieurement, par une surface courbe 4d.

Le loquet 4 ainsi conformé émerge du coffre ou boîtier 1, par une large ouverture 9 ménagée dans la face avant 3 de ce dernier et dans laquelle peut se déplacer la première partie 4a dudit loquet.

Le loquet comporte encore avantageusement un talon 10 rigidement solidaire de l'axe de pivotement 5 et formant un angle, de préférence de l'ordre de 90°, par rapport à la première partie 4a dudit loquet.

Le talon 10 est ainsi orienté parallèlement ou sensiblement parallèlement à la deuxième partie 4b du loquet 4.

L'extrémité antérieure 6a de la lumière oblongue 6 est disposée à proximité de l'un des bords verticaux 9a de l'ouverture frontale 9, de sorte que ledit bord forme butée limitant l'amplitude du pivotement du loquet basculant 4 dans la position d'ouverture. Grâce à cette disposition, le talon 10 reste placé dans une position permettant son pivotement sous la poussée du second vantail B2 lors de la fermeture de celui-ci (figure 8).

L'extrémité supérieure de l'axe de pivotement vertical 5 du loquet basculant 4 est munie d'une tête 5a. Pour ne pas gêner la translation de l'axe 5, l'extrémité inférieure de celui-ci est logée, avec une aptitude de déplacement, dans un petit carter 11 fixé, par soudure ou autrement, sous la semelle de fixation 2 (figure 2).

Naturellement, les dimensions du dispositif de verrouillage selon l'invention et de son loquet basculant 4-5 peuvent être adaptées aux dimensions des portes à deux vantaux à la fermeture desquelles ils sont destinés.

Les figures 6 à 10 illustrent le fonctionnement du dispositif de verrouillage selon l'invention.

La figure 6 montre la porte fermée, par exemple, par l'intermédiaire de la serrure (non représentée) équipant ses deux battants B1 et B2. Dans cette position, la partie 4a du loquet est calée entre les chants adjacents des deux vantaux, sa partie 4b recouvre le bord du second vantail B2, sa partie 4c forme une saillie orientée vers l'avant, l'axe 5 se trouve dans la portion médiane de la lumière 6. Dans cette situation, il est impossible de basculer le loquet 4, sans ouverture de la serrure et de l'ouvrant B1.

La figure 7 montre l'ouverture de l'ouvrant B1 laquelle n'a aucune influence sur la position du loquet dont le basculement en direction du centre de l'ouverture est toutefois autorisé.

La figure 8 illustre l'ouverture du second vantail B2 laquelle entraîne automatiquement le basculement et le déverrouillage du loquet 4, sous la poussée dudit vantail, sans qu'il soit besoin d'intervenir manuellement sur le dispositif de verrouillage. Conjointement, l'axe 5 se trouve rapproché de l'extrémité antérieure de la lumière oblongue 6.

Les figures 9 et 10 montrent les deux phases successives de basculement du loquet 4 dans la positon de verrouillage. Dans un premier temps, lors de sa fermeture, le second vantail repousse le talon 10 en direction de l'intérieur du coffre 1, ce qui entraîne le pivotement du loquet dont la partie d'arrêt 4b se trouve rapprochée du bord du second vantail B2 (figure 9). Dans un deuxième temps, lors de sa fermeture, le bord de l'ouvrant B1 glisse sur la surface courbe 4d du loquet (figure 10) en assurant le pivotement complémentaire du loquet en position de verrouillage (figure 6). Lors de ces deux mouvements de basculement du loquet 4, l'axe de pivotement 5 de ce dernier se trouve successivement déplacé en direction de la partie médiane de la lumière 6.

## Revendications

1. Dispositif de verrouillage pour vantaux de porte à deux battants, comprenant un loquet basculant (4) solidaire d'un axe vertical de pivotement (5), ce loquet basculant comprenant une première partie rectiligne (4a) rigidement solidaire de l'axe vertical de basculement et une deuxième partie (4b) formant un angle droit avec ladite première partie (4a), **caractérisé en ce que** ledit axe vertical de pivotement (5) est logé dans une lumière (6) que présente un coffre ou bloc (1) destiné à être installé fixement dans le seuil d'une ouverture et comportant une face avant plane (3) pour l'appui du bord inférieur des vantaux d'une porte, et **en ce que** la lumière (6) dans laquelle est logé avec une aptitude de déplacement, l'axe vertical de pivotement (5) du loquet basculant (4), a une forme oblongue et une orientation oblique par rapport à la face avant plane (3) du bloc ou coffre (1 ).

2. Dispositif de verrouillage selon la revendication 1, **caractérisé en ce que** le loquet basculant (4) comporte un talon (10) rigidement solidaire de l'axe de pivotement (5) dudit loquet et formant un angle avec la première partie (4a) de ce dernier.

3. Dispositif de verrouillage suivant l'une des revendications 1 ou 2, **caractérisé en ce que** le loquet basculant (4) comporte une troisième partie (4c) rattachée à la deuxième partie (4b) et formant un angle avec cette dernière.

4. Dispositif de verrouillage selon l'une quelconque des revendications 1 à 3, **caractérisé en ce que** le loquet basculant (4) est constitué par un robuste fer plat plié.

5. Dispositif de verrouillage suivant l'une quelconque des revendications 1 à 4, **caractérisé en ce que** la première partie (4a) rattachée à l'axe de pivotement (5) du loquet basculant (4) et la deuxième partie de retenue (4b) de ce dernier, sont raccordées par une surface extérieure courbe (4d).

6. Dispositif de verrouillage selon l'une quelconque des revendications 3 à 5, **caractérisé en ce que** le grand axe de la lumière oblongue (6) forme un angle de 45° avec le plan dans lequel est comprise la face avant (3) du coffre (1 ).

7. Dispositif de verrouillage suivant l'une quelconque des revendications 2 à 6, **caractérisé en ce que** le talon (10) est orienté parallèlement ou approximativement parallèlement à la deuxième partie de retenue (4b) du loquet basculant (4).

8. Dispositif de verrouillage selon l'une quelconque des revendications 3 à 7, **caractérisé en ce que** la première partie (4a) et la troisième partie (4c) du loquet basculant (4) sont disposées dans des plans parallèles ou sensiblement parallèles.

9. Dispositif de verrouillage selon l'une quelconque des revendications 3 à 8, **caractérisé en ce que** l'extrémité antérieure (6a) de la lumière oblongue (6) est disposée à proximité de l'un des bords verticaux (9a) de l'ouverture frontale (9) du coffre (1) dans laquelle peut se déplacer le loquet basculant (4), de sorte que ledit bord (9a) forme butée limitant l'amplitude de pivotement dudit loquet basculant (4) dans la position d'ouverture.

10. Dispositif de verrouillage selon la revendication 1, **caractérisé en ce que** l'extrémité supérieure de l'axe de pivotement (5) du loquet basculant (4) est munie d'une tête (5a) et **en ce que** l'extrémité inférieure dudit axe est logée avec une aptitude de déplacement dans un carter (11 ) fixé sous la semelle de fixation (2) dudit dispositif.

## Patentansprüche

1. Verriegelungsvorrichtung für Flügel einer zweiflügeligen Tür, mit einer fest mit einer senkrechten Schwenkachse (5) verbundenen, kippbaren Klinke (4), wobei diese kippbare Klinke einen ersten, geradlinigen Bereich (4a), der starr an der senkrechten Kippachse befestigt ist, und einen zweiten Bereich (4b) aufweist, der mit dem ersten Bereich (4a) einen rechten Winkel bildet, **dadurch gekennzeichnet, dass** die senkrechte Schwenkachse (5) in einem Schlitzloch (6) angeordnet ist, das in einem Kasten oder Block (1) vorhanden ist, der zum festen Einbau in der Schwelle einer Öffnung bestimmt ist und eine ebene Vorderseite (3) für die Auflage des unteren Rands der Flügel einer Tür aufweist, und dass das Schlitzloch (6), in das die senkrechte Schwenkachse (5) der kippbaren Klinke (4) verschiebbar eingesetzt ist, eine längliche Form und eine in Bezug auf die ebene Vorderseite (3) des Blocks oder Kastens (1) schräge Ausrichtung hat.

2. Verriegelungsvorrichtung nach Anspruch 1, **dadurch gekennzeichnet, dass** die kippbare Klinke (4) ein Ende (10) aufweist, das starr an der Schwenkachse (5) der Klinke befestigt ist und mit dem ersten Bereich (4a) dieser Klinke einen Winkel bildet.

3. Verriegelungsvorrichtung nach einem der Ansprüche 1 oder 2, **dadurch gekennzeichnet, dass** die kippbare Klinke (4) einen dritten Bereich (4c) aufweist, der an den zweiten Bereich (4b) angesetzt ist und mit diesem einen Winkel bildet.

4. Verriegelungsvorrichtung nach einem der Ansprüche 1 bis 3, **dadurch gekennzeichnet, dass** die kippbare Klinke (4) aus einem robusten gebogenen Flacheisen besteht.

5. Verriegelungsvorrichtung nach einem der Ansprüche 1 bis 4, **dadurch gekennzeichnet, dass** der erste, an der Schwenkachse (5) befestigte Bereich (4a) der kippbaren Klinke (4) und der zweite Rückhaltebereich (4b) dieser Klinke über eine gekrümmte Außenfläche (4d) miteinander verbunden sind.

6. Verriegelungsvorrichtung nach einem der Ansprüche 3 bis 5, **dadurch gekennzeichnet, dass** die große Achse des länglichen Schlitzlochs (6) einen Winkel von 45° mit der Ebene bildet, in der die Vorderseite (3) des Kastens (1) liegt.

7. Verriegelungsvorrichtung nach einem der Ansprüche 2 bis 6, **dadurch gekennzeichnet, dass** das Ende (10) parallel oder in etwa parallel zum zweiten Rückhaltebereich (4b) der kippbaren Klinke (4) ausgerichtet ist.

8. Verriegelungsvorrichtung nach einem der Ansprüche 3 bis 7, **dadurch gekennzeichnet, dass** der erste Bereich (4a) und der dritte Bereich (4c) der kippbaren Klinke (4) in parallelen oder im wesentlichen parallelen Ebenen angeordnet sind.

9. Verriegelungsvorrichtung nach einem der Ansprüche 3 bis 8, **dadurch gekennzeichnet, dass** das vordere Ende (6a) des länglichen Schlitzlochs (6) in der Nähe eines der senkrechten Ränder (9a) der Stirnöffnung (9) des Kastens (1) angeordnet ist, in der die kippbare Klinke (4) sich verschieben kann, so dass der Rand (9a) einen Anschlag bildet, der den Schwenkbereich der kippbaren Klinke (4) in der Öffnungsstellung begrenzt.

10. Verriegelungsvorrichtung nach Anspruch 1, **dadurch gekennzeichnet, dass** das obere Ende der Schwenkachse (5) der kippbaren Klinke (4) mit einem Kopf (5a) versehen ist und dass das untere Ende der Achse verschiebbar in einem Gehäuse (11) angeordnet ist, das unter der Befestigungsgrundplatte (2) der Vorrichtung befestigt ist.

## Claims

1. Locking device for leaves of doors with two wings, comprising a tilting latch (4) which is integral with a vertical pivoting shaft (5), this tilting latch comprising a first straight part (4a) which is rigidly integral with the vertical tilting shaft, and a second part (4b) which forms a right-angle with the said first part (4a), **characterised in that** the said vertical pivoting shaft (5) is accommodated in an aperture (6) which has a case or block (1) which is designed to be installed in a fixed manner in the threshold of an opening, and comprising a flat front surface (3) for support of the lower edge of the leaves of a door, and **in that** the aperture (6) in which there is accommodated, such that it can be displaced, the vertical pivoting shaft (5) of the tilting latch (4), has an oblong shape and an orientation which is oblique relative to the flat front surface (3) of the block or case (1) .

2. Locking device according to claim 1, **characterised in that** the tilting latch (4) comprises a projection (10) which is rigidly integral with the pivoting shaft (5) of the said latch, and forms an angle with the first part (4a) of the latter.

3. Locking device according to claim 1 or claim 2, **characterised in that** the tilting latch (4) comprises a third part (4c) which is connected to the second part (4b) and forms an angle with the latter.

4. Locking device according to any one of claims 1 to 3, **characterised in that** the tilting latch (4) consists of a robust folded flat bar.

5. Locking device according to any one of claims 1 to 4, **characterised in that** the first part (4a) which is connected to the pivoting shaft (5) of the tilting latch (4) and the second, retention part (4b) of the latter, are connected by a curved outer surface (4d).

6. Locking device according to any one of claims 3 to 5, **characterised in that** the large axis of the oblong aperture (6) forms an angle of 45° with the plane which contains the front surface (3) of the case (1).

7. Locking device according to any one of claims 2 to 6, **characterised in that** the projection (10) is oriented parallel or approximately parallel to the second, retention part (4b) of the tilting latch (4).

8. Locking device according to any one of claims 3 to 7, **characterised in that** the first part (4a) and the third part (4c) of the tilting latch (4) are disposed on planes which are parallel or substantially parallel.

9. Locking device according to any one of claims 3 to 8, **characterised in that** the front end (6a) of the oblong aperture (6) is disposed in the vicinity of one of the vertical edges (9a) of the front opening (9) of the case (1) in which the tilting latch (4) can be displaced, such that the said edge (9a) forms a stop which limits the amplitude of pivoting of the said tilting latch (4) in the opening position.

10. Locking device according to claim 1, **characterised in that** the upper end of the pivoting shaft (5) of the tilting latch (4) is provided with a head (5a), and **in that** the lower end of the said shaft is accommodated such that it can be displaced in a housing (11) which is secured beneath the securing flange (2) of the said device.
